# FASCICULE DE BREVET EUROPEEN

(11) **EP 1 586 727 B1**
(45) Date de publication et mention de la délivrance du brevet: **06.09.2006**
(21) Numéro de dépôt: 05007234.7
(22) Date de dépôt: 02.04.2005
(51) Int. Cl.: E05B 65/20

(54) **Mécanisme d'ouverture/fermeture de portière de véhicule automobile**
Mechanismus zum Öffnen und Schliessen einer Kraftfahrzeugtür
Opening and closing mechanism for a vehicle door

(30) Priorité: 14.04.2004 FR 0403870
(43) Date de publication de la demande: 19.10.2005
(73) Titulaire: Fabi Automobile, 25500 Morteau (FR)
(72) Inventeur: Bourbon, Claude, 39360 Molinges (FR)
(74) Mandataire: Jeannet, Olivier

(56) Documents cités:
- EP-A- 1 286 009
- US-A1- 2002 059 693
- US-B1- 6 447 030

## Description

La présente invention concerne un mécanisme d'ouverture/fermeture de portière de véhicule automobile.

Ce mécanisme est du type comprenant une poignée montée pivotante sur une embase autour d'un axe sensiblement parallèle au plan de la portière et sensiblement perpendiculaire à l'axe longitudinal de la poignée. Une telle poignée comprend généralement deux branches faisant saillie de ses extrémités, dont une branche de pivotement reliée de manière pivotante à l'embase et une branche d'actionnement agissant sur un ensemble de transmission, permettant de réaliser le déverrouillage de la portière. Les documents US 6,447,030, EP 1 286 009 ou US 2002/059693 illustrent des mécanismes existants.

Il est connu de réaliser un tel mécanisme sans verrouillage du mouvement de la poignée lorsque que le véhicule roule, ce qui peut occasionner une ouverture intempestive de la portière en cas d'accident, soit sous l'effet d'accélérations, soit sous l'effet de déformations subies par la portière et/ou la carrosserie du véhicule, particulièrement en cas de choc latéral.

Il est par ailleurs connu de réaliser des mécanismes d'ouverture/fermeture de portière de véhicules automobiles comprenant des moyens de verrouillage de la poignée en position de verrouillage de la portière en cas d'accident, notamment des systèmes à inertie incluant des masselottes.

Les systèmes existants s'avèrent toutefois ne pas permettre un blocage de la poignée parfaitement satisfaisant en cas d'accident et ont pour inconvénient d'avoir des structures relativement complexes.

La présente invention vise à remédier à ces inconvénients.

Son objectif principal est donc de fournir un mécanisme à poignée du type précité, qui permette un verrouillage parfaitement satisfaisant de la poignée.

Un autre objectif de l'invention est de fournir un mécanisme dont l'actionnement reste simple et naturel pour l'utilisateur.

Un autre objectif encore de l'invention est de fournir un mécanisme ayant une structure qui reste relativement simple, avec un fonctionnement fiable.

Un objectif supplémentaire de l'invention est de fournir un mécanisme particulièrement simple à assembler.

Pour atteindre ces objectifs, le mécanisme selon l'invention comprend :
- un organe de verrouillage pivotant, monté sur l'embase, cet organe étant pivotant entre une position de verrouillage de la poignée, dans laquelle il vient en prise avec la branche d'actionnement de la poignée ou avec ledit ensemble de transmission, et une position de déverrouillage de la poignée, dans laquelle il n'est pas en prise avec cette poignée ou cet ensemble ;
- un organe élastique maintenant normalement l'organe de verrouillage en position de verrouillage, et
- un organe de commande du pivotement de l'organe de verrouillage vers sa position de déverrouillage.

Un tel organe de verrouillage pivotant, maintenu normalement en position de verrouillage par l'organe élastique, permet un verrouillage permanent et fiable de la poignée en position de verrouillage de la portière, tant qu'un actionnement de l'organe de commande n'est pas réalisé.

Cet organe de verrouillage conserve une structure simple à réaliser et a un fonctionnement fiable.

L'organe de verrouillage peut venir en prise avec la branche d'actionnement de la poignée. Dans ce cas, cette dernière comprend des zones de prise avec lesquelles l'organe de verrouillage vient coopérer en position de verrouillage.

Ces zones de prise peuvent notamment être des cavités aménagées dans la branche d'actionnement.

L'organe de verrouillage peut également venir en prise avec un organe de manoeuvre que comprend l'ensemble de transmission. Dans ce cas, avantageusement,
- cet organe de manoeuvre est mobile entre une position de coopération avec ladite branche d'actionnement et une position de non coopération avec cette branche, et comprend un moyen d'arrêt permettant à l'organe de verrouillage de le maintenir, avant le premier actionnement du mécanisme, en position de non coopération ;
- l'ensemble de transmission comprend un organe élastique tendant à amener ledit organe de manoeuvre de sa position de non coopération à sa position de coopération puis à maintenir cet organe de manoeuvre dans cette position de coopération.

Avant le premier actionnant du mécanisme, l'organe de manoeuvre est en position de non coopération, ce qui facilite grandement le montage de la poignée sur l'embase ; l'organe de verrouillage est ensuite actionné, ce qui amène l'organe de manoeuvre en position de coopération puis maintient cet organe de manoeuvre dans cette position de coopération.

L'organe de verrouillage peut avantageusement présenter une forme symétrique par rapport à son plan médian, de telle sorte qu'un même organe de verrouillage peut être utilisé tant sur des mécanismes pour portières gauches que des mécanismes pour portières droites.

L'organe de commande est avantageusement situé sur la poignée. Il permet alors un actionnement simple et naturel de l'organe de verrouillage simultanément à l'actionnement de la poignée.

Selon une forme de réalisation avantageuse dans ce cas, cet organe de commande est positionné de manière à être en regard du pouce de l'utilisateur lorsque que ce dernier saisit la poignée.

Le mécanisme peut alors comprendre une transmission entre cet organe de commande et l'organe de verrouillage comprenant un doigt coulissant au travers de la branche d'actionnement que comprend la poignée.

Le mécanisme selon l'invention a ainsi une structure relativement simple à réaliser et ayant un fonctionnement fiable.

L'organe de commande peut notamment être constitué par un bouton pouvant être pressé pour actionner l'organe de verrouillage.

L'invention sera bien comprise, et d'autres caractéristiques et avantages de celle-ci apparaîtront, en référence au dessin schématique annexé, représentant, à titre d'exemples non limitatifs, deux formes de réalisation possibles du mécanisme qu'elle concerne.
La figure 1 en est une vue en perspective éclatée, selon une première forme de réalisation ;
la figure 2 est une vue en perspective de l'embase qu'il comprend, sous un autre angle ;
les figures 3 à 6 sont des vues partielles, en perspective, de cette embase, montrant un ensemble de transmission que comprend cette embase, dans quatre positions différentes d'un organe de verrouillage et d'un organe de manoeuvre que comprend le mécanisme ;
les figures 7 à 9 sont des vues en perspective de la poignée, dudit organe de verrouillage et dudit ensemble de transmission, correspondant aux positions relatives de cet organe de verrouillage et de cet ensemble montrées sur les figures 4 à 6, respectivement ;
la figure 10 est une vue du mécanisme en perspective éclatée, selon une deuxième forme de réalisation, et
les figures 11 et 12 sont des vues de ce mécanisme selon cette deuxième forme de réalisation, dans des positions respectives de verrouillage et de déverrouillage de la poignée que comprend ce mécanisme.

Par simplification, les parties ou éléments d'une forme de réalisation qui se retrouvent de manière identique ou similaire dans l'autre forme de réalisation seront identifiés par les mêmes références numériques et ne seront pas à nouveau décrits.

La figure 1 représente un mécanisme 1 d'ouverture/fermeture de portière de véhicule automobile, comprenant une poignée 2, une embase 3, un organe de verrouillage 4, un ressort 5 et un ensemble de transmission 6.

La poignée 2 comprend un corps 10 sur lequel est destiné à être fixé un capot enjoliveur 11, un bouton de commande 12, une embase 13 recevant ce bouton 12 est une pièce de transmission 14 située entre ce bouton et cette embase.

Le corps 10 comprend une branche de pivotement 15 et une branche 16 d'actionnement de l'ensemble de transmission 6.

La branche de pivotement 15 présente une forme recourbée, permettant son engagement dans un logement que comprend l'embase 3, et présente une encoche 17 à son extrémité libre, permettant son engagement à pivotement sur une traverse arrondie que comprend l'embase 3 dans ce logement.

La branche d'actionnement 16 est recourbée au niveau de son extrémité libre, et est destinée à traverser une ouverture 20 (cf. figure 3) aménagée dans l'embase 3, pour coopérer avec l'organe de verrouillage 4, d'une part, et avec l'ensemble de transmission 6, d'autre part.

Cette branche 16 comprend un alésage longitudinal 21, débouchant dans sa face avant et dans la face du corps 10 opposée à l'embase 3.

La fixation du capot 11 sur le corps 10 est réalisée au moyen de saillies d'encliquetage 22 aménagées sur le corps 10 et de cavités complémentaires aménagées sur le capot 11. Cette fixation permet d'emprisonner le bouton 12, l'embase 13 et la pièce de transmission 14 entre ce corps 10 et ce capot 11, permettant ainsi le montage de ces pièces 12 à 14 sur la poignée 2.

Le bouton 12 est monté pivotant sur l'embase 13.

La pièce de transmission 14 comprend un doigt 23 destiné à être engagé à coulissement dans l'alésage 21. Le bouton 12, lorsqu'il est pressé, permet de réaliser le coulissement de ce doigt 23 dans cet alésage 21.

L'embase 3 est destinée à être fixée à la portière, contre la tôle de celle-ci. Elle présente une partie centrale 25, une partie arrière et une partie avant.

La partie centrale 25 présente une forme évidée concave, permettant le passage des doigts de l'utilisateur autour de la poignée 2, et délimite un logement de réception de l'organe de verrouillage 4, du ressort 5 et de l'ensemble de transmission 6.

L'organe de verrouillage 4 comprend une partie centrale 26 en forme de "C" conformée pour, une fois montée dans l'embase 3, s'étendre autour de l'ouverture 20, et comprend un ergot médian 27, propre à être engagé dans l'alésage 21, en regard du doigt 23. Ce doigt 23 peut ainsi agir sur cet ergot 27 lorsque que le bouton 12 est pressé.

Les extrémités de ladite partie centrale 26 sont prolongées par des tourillons 28 venant en engagement dans des paliers correspondants aménagés sur l'embase 3.

L'organe de verrouillage 4 comprend également deux crochets 29 faisant saillie de l'une de ses faces.

Cet organe de verrouillage 4 a une forme symétrique par rapport à un plan médian passant par l'ergot 27, de sorte qu'une même pièce peut être utilisée pour des mécanismes 1 actionnant des portières gauches ou droites.

Le ressort 5 est engagé sur l'un des tourillons 28 et comprend une branche portant contre l'organe 4, d'une part, et contre l'embase 3, d'autre part. Ce ressort 5 est tel qu'il maintient normalement l'organe de verrouillage 4 dans une position de verrouillage montrée sur les figures 3, 4, 6 et 7 ; l'organe de verrouillage 4 peut cependant, par appui du doigt 23 contre l'ergot 27, être amené dans une position pivotée de déverrouillage, montrée sur les figures 5, 8 et 9.

L'ensemble de transmission 6 comprend un corps pivotant 30, un ressort 31 propre à maintenir normalement ce corps pivotant 30 dans une position correspondant au verrouillage de la portière et un axe 32 venant en engagement dans des paliers correspondants aménagés sur l'embase 3, le ressort 31 et le corps 30 étant engagés sur cet axe 32.

Le corps 30 comprend une cage 35 de réception du ressort 31, un doigt courbe 36 destiné à venir coopérer avec la branche d'actionnement 16, un bras radial 37 destiné à être relié à un câble d'actionnement (non représenté) qui commande le mouvement du loquet d'ouverture/fermeture de la portière, et une paire de parois radiales 38 comportant une tige 39.

La cage 35 est pourvue d'une encoche 40 grâce à laquelle une branche d'extrémité du ressort 31 peut être liée au corps 30, l'autre branche d'extrémité de ce ressort étant, après montage, liée à l'embase 3.

Les parois radiales 38 et la tige 39 sont, quant à elles, destinées à coopérer avec un crochet 29 de l'organe de verrouillage 4.

En pratique, comme cela apparaît par comparaison des figures 3 et 4, d'une part, et 5 et 6, d'autre part, le corps 30 est mobile en coulissement le long de l'axe 32. Ainsi, ce corps 30 peut, grâce à l'étirabilité du ressort 31, être placé dans la position montrée sur la figure 3, dans laquelle le doigt 36 est dans une position décalée sur le côté par rapport à l'ouverture 20, et peut être maintenu dans cette position par la venue en butée d'une paroi 38 contre le crochet 29 adjacent, à l'encontre de la force de rappel du ressort 31 ; la branche 16 peut alors facilement être engagée dans l'ouverture 20, le doigt 36 ne faisant pas obstacle à cet engagement (cf. figure 4).

Lors du premier pivotement de l'organe de verrouillage 4, réalisé au moyen du bouton 12 par l'intermédiaire du doigt 23 et de l'ergot 27 (cf. figure 5), le crochet 29 libère la paroi 38, ce qui permet le coulissement du corps 30 dans les positions montrées sur les figures 5 et 6, sous l'effet de la force de rappel du ressort 31. Le doigt 36 est alors amené dans une position de coopération avec la branche 16.

Le retour de l'organe de verrouillage 4 dans sa position normale déterminée par le ressort 5 permet l'engagement du crochet 29 autour de la tige 39, verrouillant ainsi le pivotement du corps 30 et empêchant par conséquent l'ouverture de la portière.

Les figures 7 à 9 montrent les positions respectives de verrouillage du mécanisme 1 (figure 7), de déverrouillage de ce mécanisme (figure 8) et de pivotement de la poignée 2 réalisant le pivotement du corps 30 (figure 9).

La figure 10 montre une poignée 2 très similaire à celle qui vient d'être décrite, sinon que la branche 16 comprend, du côté de son extrémité libre et de part et d'autre de l'alésage 21, deux cavités 41. Dans ce cas, l'organe de verrouillage 4 est engagé sur un axe 28 et est mobile entre une position de verrouillage, dans laquelle il se trouve à l'intérieur de ces cavités 41 (cf. figure 12), et une position de déverrouillage, dans laquelle il est pivoté de manière à être totalement extrait de ces cavités 41.

Par ailleurs, le corps 30, le ressort 31 et l'axe 32 sont montés dans l'axe longitudinal du mécanisme 1, et ce mécanisme ne comprend pas de système favorisant l'engagement de la branche 16 dans l'ouverture 20, comme décrit précédemment.

Comme cela apparaît de ce qui précède, l'invention fournit un mécanisme d'ouverture/fermeture de portière de véhicule automobile permettant un verrouillage parfaitement satisfaisant de la poignée 2, ayant un actionnement qui reste simple et naturel pour l'utilisateur, ayant une structure qui reste relativement simple, avec un fonctionnement fiable, et étant simple à assembler.

Il va de soi que l'invention n'est pas limitée à la forme de réalisation décrite ci-dessus à titre d'exemple mais qu'elle s'étend à toutes les formes de réalisations couvertes par les revendications ci-annexées. Ainsi, l'organe de commande peut être un système électrique, notamment actionné par ondes, et/ou le mécanisme peut inclure un tel système.

## Revendications

1. Mécanisme (1) d'ouverture/fermeture de portière de véhicule automobile, comprenant une poignée (2) montée pivotante sur une embase (3) autour d'un axe sensiblement parallèle au plan de la portière et sensiblement perpendiculaire à l'axe longitudinal de la poignée (2), cette poignée (2) comprenant une branche d'actionnement (16) agissant sur un ensemble de transmission (6) qui permet de réaliser le déverrouillage de la portière ;
mécanisme (1) **caractérisé en ce qu**'il comprend :
- un organe de verrouillage pivotant (4), monté sur l'embase (3), cet organe de verrouillage (4) étant pivotant entre une position de verrouillage de la poignée (2), dans laquelle il vient en prise avec la branche d'actionnement (16) de la poignée (2) ou avec ledit ensemble de transmission (6), et une position de déverrouillage de la poignée (2), dans laquelle il n'est pas en prise avec cette poignée (2) ou cet ensemble (6) ;
- un organe élastique (5) maintenant normalement l'organe de verrouillage (4) en position de verrouillage, et
- un organe (12) de commande du pivotement de l'organe de verrouillage (4) vers sa position de déverrouillage.

2. Mécanisme (1) selon la revendication 1, **caractérisé en ce que** l'organe de verrouillage (4) vient en prise avec la branche d'actionnement (16) de la poignée (2) et **en ce que** la poignée (2) comprend des zones de prise (41) avec lesquelles l'organe de verrouillage (4) vient coopérer en position de verrouillage.

3. Mécanisme (1) selon la revendication 2, **caractérisé en ce que** les zones de prise sont des cavités (41) aménagées dans la branche d'actionnement (16).

4. Mécanisme (1) selon la revendication 1, **caractérisé en ce que** l'organe de verrouillage (4) vient en prise avec un organe de manoeuvre (30) que comprend l'ensemble de transmission (6), et **en ce que** :
- cet organe de manoeuvre (30) est mobile entre une position de coopération avec ladite branche d'actionnement (16) et une position de non coopération avec cette branche (16), et comprend un moyen d'arrêt (38) permettant à l'organe de verrouillage (4) de le maintenir, avant le premier actionnement du mécanisme (1), en position de non coopération ;
- l'ensemble de transmission (6) comprend un organe élastique (31) tendant à amener ledit organe de manoeuvre (30) de sa position de non coopération à sa position de coopération puis à maintenir cet organe de manoeuvre (30) dans cette position de coopération.

5. Mécanisme (1) selon l'une des revendications 1 à 4, **caractérisé en ce que** l'organe de verrouillage (4) présente une forme symétrique par rapport à son plan médian.

6. Mécanisme (1) selon l'une des revendications 1 à 5, **caractérisé en ce que** l'organe de commande (12) est situé sur la poignée (2).

7. Mécanisme (1) selon la revendication 6, **caractérisé en ce que** l'organe de commande (12) est positionné de manière à être en regard du pouce de l'utilisateur lorsque que ce dernier saisit la poignée (2).

8. Mécanisme (1) selon la revendication 6 ou la revendication 7, **caractérisé en ce qu**'il comprend une transmission (14) entre l'organe de commande (12) et l'organe de verrouillage (4) incluant un doigt (23) coulissant au travers de la branche d'actionnement (16) que comprend la poignée (2).

9. Mécanisme (1) selon l'une des revendications 1 à 8, **caractérisé en ce que** l'organe de commande est constitué par un bouton (12) pouvant être pressé pour actionner l'organe de verrouillage (4).

## Claims

1. Mechanism (1) for opening/closing the door of a motor vehicle, comprising a handle (2) mounted so that it swivels on a base plate (3) around an axis approximately parallel to the plane of the door and approximately perpendicular to the longitudinal axis of the handle (2), this handle (2) comprising an actuating section (16) acting on a transmission assembly (6) which enables the door to be unlocked;
mechanism (1) **characterised in that** it includes:
- a swivelling locking component (4), mounted on the base plate (3), this locking component (4) swivelling between a locking position of the handle (2), in which it engages with the actuating section (16) of the handle (2) or with the said transmission assembly (6), and an unlocking position of the handle (2), in which it is not engaged with this handle (2) or this assembly (6);
- a flexible component (5) normally holding the locking component (4) in the locking position, and
- a component (12) controlling swivelling of the locking component (4) towards its unlocking position.

2. Mechanism (1) according to claim 1, **characterised in that** the locking component (4) engages with the actuating section (16) of the handle (2) and **in that** the handle (2) includes engagement areas (41) with which the locking component (4) operates in the locking position.

3. Mechanism (1) according to claim 2, **characterised in that** the engagement areas are cavities (41) made in the actuating section (16).

4. Mechanism (1) according to claim 1, **characterised in that** the locking component (4) engages with an operating component (30) included in the transmission assembly (6) and **in that**:
- this operating component (30) can move between a position where it operates with the said actuating section (16) and a position where it does not operate with this section (16), and includes a means of stopping (38) which enables the locking component (4) to hold it, before the first actuation of the mechanism (1), in the position of non-operation;
- the transmission assembly (6) includes a flexible component (31) bringing this operating component (30) from its position of non-operation to its position of operation then holding this operating component (30) in this operating position.

5. Mechanism (1) according to one of the claims 1 to 4, **characterised in that** the locking component (4) has a shape which is symmetrical in relation to its mid plane.

6. Mechanism (1) according to claims 1 to 5, **characterised in that** the control component (12) is located on the handle (2).

7. Mechanism (1) according to claim 6, **characterised in that** the control component (12) is positioned so that it is opposite the user's thumb when the latter grasps the handle (2).

8. Mechanism (1) according to claim 6 or claim 7, **characterised in that** it includes a transmission (14) between the control component (12) and the locking component (4) including a pin (23) sliding across the actuating section (16) included in the handle (2).

9. Mechanism (1) according to one of claims 1 to 8, **characterised in that** the control component consists of a button (12) which may be pressed to actuate the locking component (4).

## Patentansprüche

1. Vorrichtung (1) zum Öffnen/Schließen der Tür eines Kraftfahrzeugs mit einem auf einer Befestigungsfläche (3) um eine im wesentlichen zur Ebene der Tür parallele und im wesentlichen zur Längsachse des Griffs (2) senkrechte Achse schwenkbar angebrachten Griff (2), wobei der Griff (2) einen auf eine Übertragungsgruppe (6) wirkenden Betätigungsschenkel (16) aufweist, die die Entriegelung der Tür erlaubt,
**dadurch gekennzeichnet, dass** sie umfasst:
- ein schwenkbares, auf der Befestigungsfläche (3) angebrachtes Verriegelungselement (4), das zwischen einer Verriegelungsstellung des Griffs (2), in der es mit dem Betätigungsschenkel (16) des Griffs (2) oder der Übertragungsgruppe (6) in Eingriff kommt, und einer Entriegelungsstellung des Griffs (2), in der es nicht mit dem Griff (2) oder der Gruppe (6) in Eingriff ist, schwenkbar ist;
- ein elastisches, das Verriegelungselement (4) normalerweise in der Verriegelungsstellung haltendes Element (5), und
- ein Steuerelement (12) für das Schwenken des Verriegelungselements (4) in seine Entriegelungsstellung.

2. Vorrichtung (1) nach Anspruch 1, **dadurch gekennzeichnet, dass** das Verriegelungselement (4) mit dem Betätigungsschenkel (16) des Griffs (2) oder der Übertragungsgruppe (6) in Eingriff kommt, und dass der Griff (2) Eingriffsbereiche (41) aufweist, mit denen das Verriegelungselement (4) in der Verriegelungsstellung zusammenwirkt.

3. Vorrichtung (1) nach Anspruch 2, **dadurch gekennzeichnet, dass** die Eingriffsbereiche im Betätigungsschenkel (16) vorgesehene Vertiefungen (41) sind.

4. Vorrichtung (1) nach Anspruch 1, **dadurch gekennzeichnet, dass** das Verriegelungselement (4) mit einem Betätigungselement (30) in Eingriff kommt, das die Übertragungsgruppe (6) enthält, und dass:
- das Betätigungselement (30) zwischen einer Stellung, in der es mit dem Betätigungsschenkel (16) zusammenwirkt, und einer Stellung, in der es mit diesem Schenkel (16) nicht zusammenwirkt, beweglich ist, und ein Anschlagmittel (38) aufweist, das es erlaubt, das Verriegelungselement (4) vor dem ersten Betätigen der Vorrichtung (1) in der Stellung, in der das Betätigungselement (30) nicht zusammenwirkt, zu halten;
- die Übertragungsgruppe (6) ein elastisches Element (31) aufweist, das das Betätigungselement (30) aus der Stellung, in der es nicht zusammenwirkt, in die Stellung, in der es zusammenwirkt, und dann zum Halten des Betätigungselements (30) in dieser Stellung, in der es zusammenwirkt, führt.

5. Vorrichtung (1) nach einem der Ansprüche 1 bis 4, **dadurch gekennzeichnet, dass** das Verriegelungselement (4) eine bezüglich ihrer Mittelebene symmetrische Form aufweist.

6. Vorrichtung (1) nach einem der Ansprüche 1 bis 5, **dadurch gekennzeichnet, dass** das Steuerelement (12) sich auf dem Griff (2) befindet.

7. Vorrichtung (1) nach Anspruch 6, **dadurch gekennzeichnet, dass** das Steuerelement (12) so positioniert ist, dass es dem Daumen des Benutzers gegenüber steht, wenn dieser den Griff (2) erfasst.

8. Vorrichtung (1) nach Anspruch 6 oder 7, **dadurch gekennzeichnet, dass** sie eine Übertragung (14) zwischen dem Steuerelement (12) und dem Verriegelungselement (4) einschließlich einem quer durch den im Griff (2) enthaltenen Betätigungsschenkel (16) gleitenden Finger (23) aufweist.

9. Vorrichtung (1) nach einem der Ansprüche 1 bis 8, **dadurch gekennzeichnet, dass** das Steuerelement aus einem Knopf (12) besteht, der zum Betätigen des Verriegelungselements (4) gedrückt werden kann.
